# EUROPÄISCHE PATENTSCHRIFT

(11) **EP 0 618 866 B1**
(45) Veröffentlichungstag und Bekanntmachung des Hinweises auf die Patenterteilung: **26.03.1997**
(21) Anmeldenummer: 93914631.2
(22) Anmeldetag: 17.07.1993
(51) Int. Cl.: B42D 15/00, B42D 15/10, B42D 15/04

(54) **KARTE MIT INFORMATIONSTRÄGER UND VERFAHREN ZU DEREN HERSTELLUNG**
CARD INCLUDING A DATA-RECORDING MEDIUM, AND METHOD OF MANUFACTURING THE CARD
CARTE COMPORTANT UN SUPPORT D'INFORMATION ET PROCEDE DE FABRICATION DE LADITE CARTE

(30) Priorität: 21.07.1992 DE 4224011
(43) Veröffentlichungstag der Anmeldung: 12.10.1994
(73) Patentinhaber: Sabeco Notfallkarten GmbH, 55294-Bodenheim (DE)
(72) Erfinder: BOERSCH, Cornelius, D-65375 Oestrich-Winkel (DE)
(74) Vertreter: Kayser, Reinhild
(86) Internationale Anmeldenummer: DE9300629
(87) Internationale Veröffentlichungsnummer: WO9402328

(56) Entgegenhaltungen:
- EP-A- 0 052 303
- EP-A- 0 057 279
- DE-U- 8 437 901
- US-A- 3 792 542
- US-A- 4 236 332
- US-A- 4 259 391
- US-A- 4 318 554
- US-A- 4 632 428

## Beschreibung

Die vorliegende Erfindung betrifft eine Karte mit Kartenflächen, an denen zumindest ein Informationsträger vorgesehen ist und insbesondere eine Notfallkarte gemäß Anspruch 1.

Es sind zahlreiche Karten, kartenförmige Ausweise oder dergleichen bekannt, die entweder selbst als Informationsträger dienen oder aber einen oder mehrere Informationsträger aufweisen.

Zur Aufnahme von Notfalldaten werden einfache oder, häufiger, zumeist mehrfach aufklappbare Karten, die sogenannten Notfallausweise, verwendet, auf denen bestimmte, für den behandelnden Arzt im Krankenhaus wichtige Informationen über den Inhaber des Ausweises eingetragen sind. Diese Ausweise sind als solche Informationsträger und gehören somit zu der oben beschriebenen ersten Gruppe bekannter Karten.

Als Beispiele für solche Ausweise stehen der Organspenderausweis, der Diabetikerausweis oder der Marcumarausweis, die alle entweder durch den Inhaber selbst, eine zuständige Institution oder einen Arzt handschriftlich oder mit Schreibmaschine ausgefüllt werden. Zudem sind die Informationen in ihrem Umfang für den behandelnden Arzt im Krankenhaus gedacht.

Aus den genannten Gründen müssen solche Ausweise deshalb häufig mehrteilig relativ groß und platzaufwendig ausgestaltet sein. Trägt eine Person mehrere dieser Ausweise, freiwillig oder gezwungenermaßen, aus gesundheitlichen Gründen, bei sich, so wird das Problem, den dafür notwendigen Platz zur Verfügung stellen zu müssen, um so größer.

Aus dem Stand der Technik ist eine zweite Gruppe meist einteiliger Karten bekannt, die einen Informationsträger aufweisen, der auf die Karte aufgebracht ist. Bei solchen Informationsträgern handelt es sich in der Regel um elektronische Datenträger, wie z. B. Magnetstreifen. Ganz abgesehen davon, daß das Übertragen von so persönlichen Daten, wie Aussagen über den Gesundheitszustand einer Person, auf einen elektronischen Datenträger mit dem Datenschutz z. Z. nicht vereinbar ist, können bei der Übertragung, z. B. durch falsche Eingabe oder aber auch durch Programmfehler, unrichtige Daten auf den Datenträger gelangen. So etwas hat bei der ärztlichen Versorgung gravierende Folgen. Zudem kann der Arzt erst mit Hilfe eines Lesegerätes an die Information auf dem elektronischen Datenträger gelangen.

Die aus dem vorstehend beschriebenen Stand der Technik bekannten zwei Kartensysteme zur Aufnahme von persönlichen Daten, die den Gesundheitszustand des Inhabers betreffen, sind für den Notfall nicht geeignet.

Umfangreiche Ausweise als platzaufwendige, mehrfach gefaltete Karten werden zum einen von dem Inhaber wegen der Platzeinnahme nur mißbilligend und daher nicht immer und schon gar nicht freiwillig mitgeführt. Solche Ausweise sind in der Regel aus beschreibbarem Karton und werden häufig geknickt, um sie in ein kleineres, handliches Format zu bringen. Daher nutzen solche Ausweise schnell ab und werden unleserlich.

Zum anderen sind die umfangreichen Informationen, wie z. B. zur Diabetes, für den Notarzt am Einsatzort nicht notwendig. Für ihn reicht bei der Erstversorgung am Unfallort die Basisinformation aus, daß es sich bei dem Verletzten um einen Diabetiker handelt.

Ausweise mit elektronischen Datenträgern können zwar zahlreiche Informationen aufnehmen und sind dennoch platzsparend, müssen aber am Einsatzort von dem eintreffenden Notarzt erst mit einem entsprechenden Lesegerät gelesen werden. Das Mitführen eines Lesegerätes bei einem Notfalleinsatz ist aber viel zu aufwendig und für den Notarzt nicht zumutbar.

Aus US-A-4 236 332 ist ein einteiliger, kartenförmiger Krankenausweis bekannt, in welchem in einem Fenster 4 ein Informationsträger 6, 12 eingepaßt ist. Dieser Informationsträger stellt im wesentlichen einen Mikrofilm 6 dar, auf dem die detaillierten Identifikationsdaten und die Daten der Krankengeschichte des Kartenbesitzers enthalten sind. Diese detaillierten Informationen zur Krankengeschichte sind nur mit einem ein Mikrofilm-Lesegerät von der Vorderseite der Karte aus zu lesen. Der Informationsträger 6, 12 weist zudem einen Bereich 12 auf, auf dem drei mit bloßem Auge sichtbare Buchstaben aus einer Buchstabenfolge von A bis O dargestellt werden können. Diese Buchstaben sind eine kodierte Information, deren Dekodierung mittels einer auf der Rückseite der Karte aufgedruckten Notfalldatenliste möglich ist.

Auch aus US-A-3 792 542 ist ein einteiliger, kartenförmiger Krankenausweis bekannt, der in einem Fenster 32 einen eingepaßten Mikrofilm aufweist, auf welchem die Krankengeschichte des Benutzers enthalten ist. Dieser Mikrofilm kann nur mit Hilfe eines speziellen Lesegerätes gelesen werden.

Aus EP-A-0 052 303 ist schließlich ein einteiliger Gesundheitspaß bekannt, auf dessen einer Kartenseite eine Ausnehmung 5 vorgesehen ist, in die ein Paßbild 4 und ein mit persönlichen Krankendaten bedrucktes Datenblatt 3 eingelegt ist. Über diese Anordnung ist eine Klarsichtfolie 2 aufgeklebt.

Alle vorgenannten einteiligen Karten zur Aufnahme von Krankendaten, haben den Nachteil, daß die für einen Notfall relevanten Daten nur mit Hilfe eines speziellen Lesegerätes entziffert werden können.

Die Aufgabe der Erfindung ist daher, eine Karte sowie ein Verfahren zu deren Herstellung zu schaffen, mit der Informationsträger verwendet werden können, die eine große Dichte an Notfalldaten aufweisen und ohne technische Hilfsmittel lesbar sind.

Die Aufgabe wird mit einer Karte gemäß Anspruch 1 gelöst.

Die Aufgabe wird ebenfalls durch ein Verfahren zur Herstellung der erfindungsgemäßen Karte gemäß Anspruch 9 gelöst.

Weitere vorteilhafte Ausgestaltungen sind in den Unteransprüchen 2 - 9 und 11 angeführt.

Mit der vorliegenden Erfindung ist es möglich, einen Informationsträger mit zahlreichen, für den Notarzt am Einsatzort notwendigen Basisinformationen im Zusammenhang mit einer einzigen Karte zu verwenden. Somit muß der Inhaber dieser Karte nicht mehr ständig verschiedene Ausweise für den Notfall bei sich führen. Zudem kann eine solche Karte im handlichen Kreditkartenformat hergestellt werden, so daß sich nicht nur die Summe der Ausweise verringert sondern auch der Platzbedarf der Karte als solche kleiner wird. Als Informationsträger ist z. B. ein fotografisch hergestelltes, seitenverkehrtes Negativ geeignet, auf dem die notwendigen Basisinformationen gut leserlich enthalten sind.

Durch die fotografische Wiedergabe der Basisinformationen, können auch sehr kleine Schriften ausgesprochen scharf wiedergegeben werden.

Ein weiterer Vorteil der erfindungsgemäßen Karte ist, daß die für den Notarzt notwendigen Basisinformationen standardisiert werden können und dieser somit am Einsatzort nicht erst die unterschiedlichen und jeweils umfangreichen Ausweise des Notfallopfers studieren muß. Damit wird kostbare Zeit gespart. Mit der erfindungsgemäßen Karte ist es für den Notarzt möglich, mit einem Blick auf die Notfallkarte schnell alle wichtigen Informationen für die Erstbehandlung zu erhalten. Das ist dann besonders wichtig, wenn das zu versorgende Opfer am Unfallort bewußtlos ist.

Aufgrund der Basisinformation, daß ein Herzschrittmacher vorliegt, verzichtet der Notarzt beispielsweise auf den Einsatz eines Defibrillators oder bei Vorliegen einer Basisinformation über eine abgeklungene Hepatitis auf den Einsatz bestimmter Narkosemittel.

Im Rahmen zunehmender Internationalität können die standardisierten Basisinformationen, die auf der erfindungsgemäßen Karte in Sprachen vorliegen, die dem Notarzt am Einsatzort nicht vertraut sind, von diesem dennoch der Karte leicht entnommen werden, z. B. durch Vergleich mit einem Standard in seiner Muttersprache.

Eine Ausführungsform der vorliegenden Erfindung wird im folgenden näher beschrieben. Es zeigen:
- Fig.1: eine Draufsicht auf eine Karte gemäß der vorliegenden Erfindung,
- Fig.2: einen schematischen Längsschnitt durch die Karte auf der Linie I-I in Fig.1.

In Fig.1 ist die Draufsicht einer Karte 1 dargestellt. Die Karte 1 weist in einer Kartenfläche 1', 1'' eine Öffnung 3 auf, in der ein als seitenverkehrtes Negativ vorliegender Informationsträger 5 angeordnet ist. Die Öffnung 3 nimmt im vorliegenden Ausführungsbeispiel etwa 30 - 50 % der Kartenfläche 1', 1'' ein. Sie kann aber in anderen Ausführungsformen je nach Bedarf auf 10 - 90 % der Kartenfläche ausgedehnt werden.

Die Kartenfläche 1', 1'' ist aus Karton, Kunststoff oder einem anderen geeigneten Material hergestellt, das vorzugsweise bedruckbar ist. Im vorliegenden Ausführungsbeispiel liegt die Kartenfläche 1'. 1'' aus festem Karton in einem gängigen Kreditkartenformat von etwa 54 x 86 mm vor. Die erfindungsgemäße Karte kann aber in anderen Ausführungsformen auch andere Formate für ihre Kartenfläche aufweisen. So kann die Länge etwa 80 - 90 mm und die Breite etwa 50 - 60 mm betragen.

In Fig.2 ist ein Längsschnitt durch die erfindungsgemäße Karte 1 auf der Linie I-I in Fig.1 dargestellt. Die Kartendicke ist zur besseren Darstellung stark vergrößert. Anhand der Darstellung in Fig.2 läßt sich die Herstellung der erfindungsgemäßen Karte beschreiben.

Bei der Herstellung der Karte 1 wird ein der Öffnung 3 entsprechender Bereich der Kartenfläche 1', 1'' ausgeschnitten oder ausgestanzt, dann wird der als seitenverkehrtes Negativ vorliegende Informationsträger 5 an die Kartenfläche 1'' über der Öffnung 3 positioniert, so daß dessen Ränder 5' geringfügig über die Öffnung 3 überstehen und auf der Kartenfläche 1'' aufliegen. Anschließend werden die Kartenflächen 1', 1'' sowie der Informationsträger 5 mit einer durchsichtigen Laminierschicht 7 überzogen. Die Laminierung erfolgt mit einem handelsüblichen Laminator.

Damit die Karte 1 eine ausreichende Festigkeit erhält weist die Laminierschicht 7 vorzugsweise eine Dicke von etwa 250 µm (250 micron) auf. Auch hier ist es möglich, die Festigkeit bedarfsweise zu variieren und eine Laminierschicht mit einer Dicke im Bereich von 150 - 350 µm (150 - 350 micron) zu verwenden. Die Gesamtdicke der Karte beträgt etwa 0,5 - 1,2 mm.

Der Informationsträger wird hergestellt, indem eine gemäß Beispiel 1 ausgefüllte Notfallkarte mit einer Reprokamera autochromatisch abfotografiert wird und das seitenverkehrte Negativ eine der Öffnung 3 der Kartenfläche 1', 1'' entsprechende Größe erhält.

### Beispiel 1:

## Patentansprüche

1. Einteilige Notfallkarte mit Kartenflächen (1', 1''), an denen wenigstens ein Informationsträger (5) vorgesehen ist, mit einer Öffnung (3) in den Kartenflächen, in die der Informationsträger eingepaßt ist,
wobei dieser
Informationsträger (5) ein ohne technisches Hilfsmittel lesbares, seitenverkehrtes Negativ ist, auf welchem nicht-kodierte Notfalldaten enthalten sind.

2. Karte nach Anspruch 1,
**dadurch gekennzeichnet,**
daß die Öffnung (3) in einer Kartenfläche (1', 1'') etwa 10 - 90 % der Kartenfläche beträgt.

3. Karte nach Anspruch 2,
**dadurch gekennzeichnet,**
daß die Öffnung (3) in der Kartenfläche (1', 1'') etwa 30 - 50 % der Kartenfläche beträgt.

4. Karte nach einem der Ansprüche 1 - 3,
**dadurch gekennzeichnet,**
daß das Format der Karte (1) in der Lange etwa 80 - 90 mm, in der Breite etwa 50 - 60 mm und in der Dicke etwa 0,5 - 1,2 mm beträgt.

5. Karte nach Anspruch 4,
**dadurch gekennzeichnet,**
daß die Karte (1) Kreditkartenformat aufweist.

6. Karte nach einem der Ansprüche 1 - 5,
**dadurch gekennzeichnet,**
daß die Kartenflächen (1', 1'') mit einer Schutzhülle (7) versehen sind.

7. Karte nach Anspruch 6,
**dadurch gekennzeichnet,**
daß die Schutzhülle (7) eine Laminierschicht mit einer Dicke von etwa 150 - 350 µm (350 micron) ist.

8. Karte nach Anspruch 7,
**dadurch gekennzeichnet,**
daß die Laminierschicht eine Dicke von 250 µm (250 micron) aufweist.

9. Verfahren zur Herstellung einer Karte gemäß einem der Ansprüche 1 - 8,
**dadurch gekennzeichnet,**
daß zur Ausbildung einer Öffnung (3) in den Kartenflächen (1', 1'') ein Bereich der Kartenflächen ausgeschnitten oder ausgestanzt wird, daß ein der Größe der Öffnung (3) entsprechender Informationsträger (5) in der Öffnung (3) angeordnet wird, und daß über die Kartenflächen (1', 1'') und den Informationsträger (5) eine Schutzhülle (7) aufgebracht wird.

10. Verfahren nach Anspruch 9,
**dadurch gekennzeichnet,**
daß der Informationsträger (5) ein seitenverkehrtes Negativ ist, das ausgeschnitten und auf einer Kartenfläche (1'') über der Öffnung (3) positioniert wird, wobei die Ränder (5') über die Öffnung (3) überstehen und auf der Kartenfläche (1'') aufliegen.

## Claims

1. A one-part emergency card having card surfaces (1', 1'') on which at least one information support (5) is provided, with an opening (3) in the card surfaces, into which opening the information support is fitted, wherein the said information support (5) is a laterally inverted negative which is readable without technical aids and which contains non-encoded emergency data.

2. A card according to claim 1, characterised in that the opening (3) in a card surface (1', 1'') is equivalent to about 10 to 90% of the card surface.

3. A card according to claim 2, characterised in that the opening (3) in the card surface (1', 1'') is equivalent to about 30 to 50% of the card surface.

4. A card according to any one of claims 1 to 3, characterised in that the format of the card (1) is about 80 to 90 mm in length, about 50 to 60 mm in width and about 0.5 to 1.2 mm in thickness.

5. A card according to claim 4, characterised in that the card (1) is of credit card format.

6. A card according to any one of claims 1 to 5, characterised in that the the card surfaces (1', 1'') are provided with a protective covering (7).

7. A card according to claim 6, characterised in that the protective covering (7) is a laminated layer having a thickness of about 150 to 350 µm (350 microns).

8. A card according to claim 7, characterised in that the laminated layer has a thickness of 250 µm (250 microns)

9. A method of producing a card according to any one of claims 1 to 8, characterised in that for the purpose of forming an opening (3) in the card surfaces (1', 1'') a zone of the card surfaces is cut out or punched out, in that an information support (5) corresponding to the size of the opening (3) is disposed in the opening (3) and in that a protective covering (7) is applied over the card surfaces (1', 1'') and the information support (5).

10. A method according to claim 9, characterised in that the information support (5) is a laterally inverted negative, which is cut out and positioned on a card surface (1'') above the opening (3), the edges (5') projecting beyond the opening (3) and resting on the card surface (1'').

## Revendications

1. Carte de cas d'urgence d'une seule partie avec surfaces de carte (1',1'') pour lesquelles au moins un support d'information (5) est prévu, avec une ouverture (3) dans les surfaces de carte dans laquelle est adapté le support d'information,
le dit support d'information (5) étant un négatif inversé lisible sans l'aide de moyens techniques et contenant des informations non codées de cas d'urgence.

2. Carte conforme à la revendication 1, caractérisée en ce que l'ouverture (3) dans les surfaces de carte (1',1'') constitue 10 à 90% de la surface de la carte.

3. Carte conforme à la revendication 2, caractérisée en ce que l'ouverture (3) dans les surfaces de carte (1',1'') constitue 30 à 50% de la surface de la carte.

4. Carte conforme à l'une des revendications 1 - 3, caractérisée en ce que le format de la carte (1) a une longueur d'environ 80 à 90 mm, une largeur d'environ 50 - 60 mm et une épaisseur d'environ 0,5 - 1,2 mm.

5. Carte conforme à la revendication 4, caractérisé en ce que la carte (1) a un format de carte de crédit.

6. Carte conforme à l'une des revendications 1 - 5, caractérisé en ce que les surfaces de la carte (1',1'') sont munies d'une enveloppe protectrice (7).

7. Carte conforme à la revendication 6, caractérisé en ce que l'enveloppe protectrice (7) est une couche lamellaire d'une épaisseur d'environ 150 - 350 mm.

8. Carte conforme à la revendication 7, caractérisée en ce que la couche lamellaire a une épaisseur 250 mm.

9. Procédé de fabrication d'une carte conforme à l'une des revendications 1 - 8, caractérisé en ce qu'une partie des surfaces de la carte est découpée ou matricée pour la configuration d'une ouverture (3) dans les surfaces de la carte (1',1''), qu'un support d'information (5) adapté aux dimensions de l'ouverture (3) est installé dans la dite ouverture (3), et qu'une enveloppe protectrice (7) est appliquée sur les surfaces de la carte (1',1'') et le support d'information (5).

10. Procédé conforme à la revendication 9,
caractérisé en ce que le support d'information (5) est un négatif inversé, qu'il est découpé et placé sur une surface de carte (1'') au dessus de l'ouverture (3), les bords (5') dépassant de l'ouverture (3) et restés sur la surface de carte (1'').
